# FASCICULE DE BREVET EUROPEEN

(11) **EP 0 504 355 B1**
(45) Date de publication et mention de la délivrance du brevet: **07.12.1994**
(21) Numéro de dépôt: 91917545.5
(22) Date de dépôt: 26.09.1991
(51) Int. Cl.: F24C 3/08

(54) **ENSEMBLE DE CUISSON POUR CUISINIERE OU TABLE DE CUISSON, COMPORTANT AU MOINS UN BRULEUR A GAZ**
ANLAGE ZUM KOCHEN FÜR KOCHHERD ODER KOCHPLATTE, MIT WENIGSTENS EINEM GASBRENNER
COOKING ASSEMBLY FOR COOKER OR COOKING TABLE HAVING AT LEAST ONE GAS BURNER

(30) Priorité: 01.10.1990 FR 9012060
(43) Date de publication de la demande: 23.09.1992
(73) Titulaire: COMPAGNIE EUROPEENNE POUR L'EQUIPEMENT MENAGER "CEPEM", F-45140 St Jean-de-la-Ruelle (FR); BUTAGAZ, F-92523 Neuilly sur Seine Cédex (FR)
(72) Inventeur: LE STRAT, Georges, F-76760 Saint-Martin-aux-Arbres (FR); LEFEBVRE, Michel, F-76000 Rouen (FR); EMONT, Michel, F-76530 Moulineaux (FR); LOGEL, Bernard, F-67110 Gundershoffen (FR); STRASSER, Robert, F-67160 Drachenbronn (FR); VALENTIN, Claude, F-67110 Reichshoffen (FR)
(74) Mandataire: Martin, Jean-Jacques
(86) Numéro de dépôt international: FR9100752
(87) Numéro de publication internationale: WO9206334

(56) Documents cités:
- GB-A- 1 262 334
- GB-A- 2 185 564
- US-A- 3 027 936
- US-A- 3 592 180
- US-A- 3 597 135

## Description

La présente invention concerne un ensemble de cuisson pour cuisinière ou table de cuisson, du type comportant une plaque de cuisson et au moins un brûleur à gaz permettant de chauffer un récipient disposé au-dessus dudit brûleur à gaz.

On connaît depuis longtemps les ensembles de cuisson utilisant des brûleurs à gaz, naturel ou GPL, avec les avantages qu'ils procurent (souplesse, faible inertie, visibilité immédiate des réglages), mais aussi avec leurs inconvénients (présence d'une grille en forme de cadre, dont le nettoyage fréquent est nécessaire, et dont l'esthétique paraît de plus en plus surannée, même avec l'utilisation récente d'une plaque en verre moulé sur laquelle sont encastrés les brûleurs à gaz, comme illustré par exemple dans les documents US-A-3 592 180 et US-A-3 597 135).

On connaît également depuis longtemps les ensembles de cuisson utilisant des plaques à résistances électriques, n'utilisant aucune grille en forme de cadre puisque les récipients à chauffer sont posés directement sur les plaques chauffantes, mais avec leurs inconvénients (grande inertie, et réglage difficile à visualiser).

Un changement important a été apporté avec l'apparition des plaques en vitrocéramique à lampes halogènes, car ces plaques bénéficient de deux avantages notables que sont la facilité de nettoyage (la surface de la plaque de cuisson est en effet plane sur sa totalité) et un aspect extérieur résolument nouveau conférant une allure plus moderne.

Cependant ces systèmes présentent encore une souplesse limitée, et leur niveau de sécurité exige une conception sophistiquée. De plus, il reste nécessaire de veiller à ce que la plaque vitrocéramique ne soit pas portée à une température excessive, ce qui rend nécessaire la présence de dispositifs de sécurité (sondes thermiques et limiteurs de température) qui présentent l'inconvénient de limiter la puissance de chauffe.

On a également cherché à rénover les cuiseurs à gaz en utilisant une plaque de cuisson vitrocéramique, comme illustré par exemple dans le document FR-A-2 282 604, et dans le document FR-A-2 351 359 qui se réfère au précédent.

De tels ensembles de cuisson sont alors équipés de brûleurs radiants en céramique perforée (le matériau céramique utilisé a une structure alvéolaire, éventuellement en nid d'abeille et/ou avec des cratères de surface permettant de plaquer les flammes de combustion dans les alvéoles de la céramique).

Cependant, la présence de brûleurs à gaz disposés sous la plaque vitrocéramique plane augmente encore l'inertie thermique, et fait chuter sensiblement le rendement. La chaleur transmise provient en effet dans ce cas presque exclusivement du rayonnement : les gaz de combustion sont piégés sous la plaque vitrocéramique, et doivent être évacués par des fentes ménagées en arrière de ladite plaque, de sorte qu'il n'y a pratiquement pas de chaleur transmise par convection. On perd ainsi presque complètement la possibilité de transmission de chaleur par convection, qui représente potentiellement environ les deux tiers de l'énergie thermique produite par les brûleurs à gaz. En outre, il est dans ce cas encore plus indispensable de veiller à éviter tout échauffement excessif de la plaque vitrocéramique, ce qui oblige à prévoir des limiteurs de température entre les brûleurs à gaz et ladite plaqué (la limitation à une température inférieure à environ 540°C doit être impérativement respectée, ce qui limite aussi les types de brûleurs utilisables, et interdit notamment le contact direct avec une flamme nue). Le confinement des gaz de combustion constitue ainsi une difficulté très difficile à surmonter, et limite en tout état de cause les possibilité d'utilisation : finalement, cette voie tendant à se rapprocher des solutions électriques ne conduit pas à des performances équivalentes aux lampes halogènes ou à l'induction.

On aurait pu tenter de pallier les inconvénients précités en disposant les brûleurs radiants en céramique perforée, non plus sous la plaque vitrocéramique comme c'est le cas dans les deux documents précités, mais au niveau même de ladite plaque alors ajourée au droit de ces brûleurs radiants, en vue d'une action directe desdits brûleurs. Mais cette solution serait en réalité impraticable, car il est bien connu que les brûleurs radiants en céramique perforée sont inadaptés à une exposition directe de leur surface du fait de leur fragilité mécanique et de leur vulnérabilité aux chocs thermiques : en effet, tout débordement liquide ou solide risquerait de détériorer (par choc thermique) et/ou de colmater le matériau alvéolaire, et de plus tout nettoyage ménager (par grattage ou autre) aurait pour effet d'altérer de manière irréversible la face supérieure du brûleur radiant en céramique perforée, ainsi que cela est d'ailleurs expressément mentionné dans le document FR-A-2 282 604 précité.

L'invention a pour objet de concevoir un ensemble de cuisson dont la conception permette d'obtenir les principaux avantages des systèmes électriques à plaque de cuisson les plus récents, tout en évitant les inconvénients des techniques connues en ce qui concerne leur inertie et leur sécurité.

L'invention a aussi pour objet de concevoir un ensemble de cuisson permettant l'utilisation d'une plaque de cuisson en vitrocéramique, en verre moulé, ou tout autre matériau compatible avec les exigences techniques et esthétiques, tel que les agglomérés de substances minérales récemment mis au point, sans avoir le risque d'un échauffement excessif de ladite plaque et sans confinement d'atmosphère sous celle-ci. tout en conservant un aspect extérieur satisfaisant et esthétique.

On connaît déjà par le document US-3 027 936 un appareil de combustion comportant un brûleur radiant à gaz incorporé dans une table.

Néanmoins, la table de cet appareil est en matériau métallique et non en matériau vitrocéramique.

L'invention propose quant à elle un ensemble de cuisson pour cuisinière ou table de cuisson, comportant une plaque de cuisson en matériau vitrocéramique ou analogue et au moins un brûleur à gaz radiant permettant de chauffer un récipient, caractérisé en ce que ladite plaque de cuisson comporte une ouverture associée audit brûleur à gaz pour permettre une action directe dudit brûleur à gaz par ladite ouverture lorsque ce brûleur est utilisé, et en ce que ce brûleur à gaz est un brûleur radiant à structure métallique fibreuse, dont la face supérieure est essentiellement plane et affleure au niveau du plan supérieur de la plaque de cuisson, ledit brûleur radiant étant agencé de façon à obturer l'ouverture associée.

Selon une caractéristique particulièrement avantageuse, le brûleur radiant à structure métallique fibreuse est démontable pour être nettoyé, le montage et le démontage dudit brûleur radiant se faisant au moins en partie par rotation de celui-ci.

Plusieurs variantes peuvent par exemple être envisagées :
. le brûleur radiant à structure métallique fibreuse est vissé directement sur la plaque de cuisson, l'ouverture associée présentant alors un filetage correspondant au filetage extérieur prévu latéralement sur ledit brûleur radiant ;
. le brûleur radiant à structure métallique fibreuse est vissé par l'intermédiaire d'un insert sur la plaque de cuisson, l'ouverture associée étant alors lisse, et ledit insert présentant intérieurement un filetage correspondant au filetage extérieur prévu latéralement sur ledit brûleur radiant ;
. le brûleur radiant à structure métallique fibreuse est vissé par sa portion inférieure sur un puits de vissage solidaire du fond dudit ensemble, un joint d'étanchéité résistant à haute température étant prévu entre l'ouverture associée et le bord latéral adjacent dudit brûleur radiant ;
. le brûleur radiant à structure métallique fibreuse est relié par un système à baîonnette ou à rampe inclinée à un boîtier fixe disposé sous la plaque de cuisson, coaxialement à l'ouverture associée ; de préférence alors, le boîtier fixe forme en même temps la chambre de mélange air/gaz du brûleur radiant à structure métallique fibreuse.

Il est également intéressant qu'un ressort hélicoïdal soit associé au brûleur radiant à structure métallique fibreuse, en étant comprimé lorsque ledit brûleur radiant est en position de fonctionnement, de façon à faciliter l'émergence dudit brûleur radiant lors du démontage de celui-ci.

Il est par ailleurs avantageux de pouvoir chauffer un récipient disposé au-dessus du brûleur radiant sans contact direct entre le fond dudit récipient et la face supérieure dudit brûleur radiant.

Pour cela, selon un premier mode d'exécution, la plaque de cuisson présente des reliefs saillants organisés autour de l'ouverture associée au brûleur radiant à structure métallique fibreuse pour supporter le récipient à chauffer au-dessus de la face supérieure dudit brûleur radiant ; en particulier, les reliefs saillants sont des ondulations ou cannelures d'une pièce avec la plaque de cuisson, ladite plaque de cuisson étant de préférence réalisée en verre moulé ou en vitrocéramique, ou encore en un matériau massif constitué par des substances minérales enrobées d'un liant en polymère organique.

En variante, la face supérieure du brûleur radiant à structure métallique fibreuse présente des reliefs saillants pour supporter le récipient à chauffer au-dessus de ladite face supérieure.

Dans ce cas, les reliefs saillants sont des cannelures, nervures, ou analogues, ou encore des plots bombés, lesquels plots bombés sont intégrés au brûleur radiant à structure métallique fibreuse ou au support dudit brûleur radiant, ou encore rapportés et démontables.

Selon une autre caractéristique de l'invention, la face supérieure du brûleur radiant à structure métallique fibreuse est d'une seule pièce, de façon que ladite face constitue une surface radiante unique, active dans sa totalité.

En variante, la face supérieure du brûleur radiant à structure métallique fibreuse comporte une pluralité de surfaces radiantes disjointes affleurant au niveau de la face supérieure d'un support commun ; en particulier, les surfaces radiantes disjointes ont, en vue de dessus, une forme allongée, et sont de préférence disposées parallèlement à une direction commune.

De préférence alors. le support commun obture l'ouverture associée au brûieur radiant en recouvrant le bord de ladite ouverture, et est relié, de préférence par un système à baïonnette, à un boîtier fixe disposé sous la plaque de cuisson, coaxialement à ladite ouverture, ledit boîtier fixe formant une chambre de mélange air/gaz commune à toutes les surfaces radiantes disjointes.

Le support commun précité sera par exemple un bloc métallique, de préférence protégé extérieurement par un revêtement.

De préférence enfin, chaque brûleur radiant à structure métallique fibreuse est alimenté en air par un ventilateur associé, cet air induisant le gaz nécessaire à la confection du mélange via un venturi au niveau du col duquel est injecté le gaz.

D'autres caractéristiques et avantages de l'invention apparaîtront plus clairement à la lumière de la description qui va suivre et des dessins annexés concernant des modes de réalisation particuliers, en référence aux figures où :
- la figure 1 illustre en coupe une portion d'ensemble de cuisson conforme à l'invention, avec un brûleur à gaz réalisé sous forme d'un brûleur radiant à structure métallique fibreuse, et une plaque de cuisson présentant ici des cannelures saillant autour de l'ouverture qui est fermée par le brûleur radiant. ces cannelures permettant de supporter un récipient à chauffer (non représenté) au-dessus de la face supérieure dudit brûleur radiant ;
- la figure 2 illustre une variante du mode de réalisation précédent, dans laquelle les reliefs (par exemple des cannelures) sont prévus sur la face supérieure du brûleur radiant à structure métallique fibreuse, la plaque de cuisson pouvant alors être plane autour de l'ouverture associée ;
- les figures 3a à 3c illustrent, à plus grande échelle, différents modes d'exécution particuliers de l'ensemble de cuisson précèdent, dans lesquels le brûleur radiant est démontable, en étant vissé sur la plaque de cuisson par l'intermédiaire d'un insert (figure 3a), ou vissé sur le fond de l'ensemble de cuisson (figure 3b), ou encore relié par un système à baïonnette à un boîtier fixe disposé sous la plaque de cuisson, avec interposition d'un ressort de dégagement (figure 3c) ;
- la figure 4 est une coupe plus détaillée du montage d'un brûleur radiant à fibres métalliques, avec son boîtier inférieur formant la chambre associée de mélange air/gaz, la face supérieure dudit brûleur radiant étant ici d'une seule pièce, pour constituer une surface radiante unique active dans sa totalité ;
- la figure 5 illustre en coupe une autre variante, dans laquelle la face supérieure du brûleur radiant à structure métallique fibreuse comporte une pluralité de surfaces radiantes disjointes affleurant au niveau de la face supérieure d'un support commun qui est par exemple un bloc métallique ;
- la figure 6 est une coupe du support commun précité, et la figure 7 est une vue de dessus de ce support commun, faisant apparaître un ensemble ici de treize surfaces radiantes, allongées et disjointes (la figure 6 étant une coupe selon VI-VI de la figure 7) ;
- la figure 8 est une coupe du corps de brûleur associé au support commun précité, et la figure 9 est une vue de dessus de ce corps de brûleur (la figure 8 étant une coupe selon VIII-VIII de la figure 9) ;
- la figure 10 est un schéma illustrant un mode préféré d'alimentation d'un brûleur radiant de l'ensemble de cuisson selon l'invention, avec une alimentation en air par ventilateur.

L'ensemble de cuisson pour cuisinière ou table de cuisson qui va être décrit est du type comportant une plaque de cuisson et au moins un brûleur à gaz permettant de chauffer un récipient disposé au-dessus dudit brûleur, ladite plaque de cuisson comportant une ouverture associée audit brûleur à gaz pour permettre une action directe dudit brûleur par ladite ouverture lorsque ce brûleur est utilisé.

Conformément à un aspect essentiel de l'invention, l'un au moins des brûleurs à gaz est un brûleur radiant à structure métallique fibreuse, dont la face supérieure est essentiellement plane et affleure au niveau du plan supérieur de la plaque de cuisson, ledit brûleur radiant étant agencé de façon à obturer l'ouverture associée.

Sur la figure 1, on distingue ainsi une plaque de cuisson comportant une ouverture 4 associée à un brûleur radiant 100 à structure métallique fibreuse. dont la face supérieure 101, ici essentiellement plane, affleure au niveau du plan supérieur P de la plaque de cuisson 1. Le brûleur radiant 100 obture ainsi l'ouverture associée 4 de la plaque de cuisson 1. Dans ce cas, si l'on veut pouvoir chauffer un récipient sans que le fond de celui-ci soit au contact de la face supérieure 101 du brûleur radiant 100 à structure métallique fibreuse, la plaque de cuisson 1 présente des reliefs saillants 2, 3 organisés autour de l'ouverture associée 4, pour supporter le récipient à chauffer au-dessus de la face supérieure 101 du brûleur radiant 100. Les reliefs saillants 2, 3 peuvent être des ondulations ou des cannelures, ou encore des picots saillants, qui sont de préférence d'une pièce avec la plaque de cuisson 1, laquelle est avantageusement réalisée en verre moulé ou en vitrocéramique, ou encore en un matériau massif constitué par des substances minérales enrobées d'un liant en polymère organique, tel que le matériau commercialisé sous la marque CORIAN® par la société Du Pont de Nemours.

Ces reliefs saillants peuvent en variante être prévus sur le brûleur radiant lui-même, ce qui permet d'une part de préserver la planéité de la plaque de cuisson et donc d'en faciliter la fabrication en verre moulé, en vitrocéramique, ou en matériau aggloméré de substances minérales, et d'autre part d'utiliser des petits récipients sur des brûleurs de grands diamètres. Une telle variante est illustrée en figure 2, où l'on distingue des reliefs 2′, 3′ saillant au-dessus de la face supérieure 101 du brûleur radiant 100, ces reliefs pouvant être des ondulations, des cannelures, des nervures radiales ou non, ou encore des picots saillants ou plots bombés, qui sont de préférence d'une pièce avec la partie supérieure du brûleur radiant, mais peuvent aussi être rapportés et démontables. Un mode de réalisation avec plots bombés sera décrit plus loin en référence aux figures 5 et 6.

Lorsque le brûleur radiant 100 à structure métallique fibreuse est utilisé, on retrouve les avantages de la solution gaz cités plus haut, avec en particulier tout le bénéfice de la convection dans le transfert d'énergie thermique. Lorsque le brûleur radiant n'est pas utilisé, la face supérieure dudit brûleur, qui affleure au niveau du plan supérieur P de la plaque de cuisson 1, forme un couvercle de fermeture complétant le plan de cette plaque de cuisson, en masquant totalement chaque ouverture 4 correspondante, de sorte que l'ensemble de cuisson présente extérieurement l'aspect d'une plaque de cuisson unitaire, avec toute la facilité de nettoyage qui en découle, comme pour le cas des plaques de cuisson vitrocéramiques des ensembles de cuisson connus. Ainsi que cela a été expliqué plus haut, la surélévation des récipients par rapport à la surface de la plaque de cuisson permet l'évacuation des produits de combustion, I'évacuation se faisant ici à l'air libre contrairement aux solutions connues utilisant des brûleurs à gaz en céramique perforée qui chauffent directement une plaque de cuisson en vitrocéramique, et donc présentent une atmosphère confinée sous ladite plaque de cuisson. Dans la pratique, les reliefs saillants pourront présenter une hauteur de quelques millimètres, de façon à ne pas altérer l'aspect uniforme de la face supérieure de la plaque de cuisson ou du brûleur radiant selon le cas, et leurs formes pourront être très variables. dans la mesure où celles-ci ne permettent pas de canaliser les débordements vers ledit brûleur radiant. D'une façon générale, on préfèrera des formes arrondies, comme illustré aux figures 1 et 2, avec de grands rayons de courbure, ce qui facilite le nettoyage de la plaque de cuisson ou du brûleur radiant.

En cas de débordement sur le brûleur en fonctionnement, la flamme provoque l'évaporation de l'eau et la combustion des produits organiques éventuellement présents (auto-nettoyage par pyrolyse). Cependant, si le débordement affecte un brûleur radiant à l'arrêt, les produits liquides viennent salir la face supérieure de ce brûleur. Il peut alors s'avérer intéressant de pouvoir démonter le brûleur pour le laver plus facilement (ou éventuellement le remplacer). De préférence, le brûleur radiant 100 à structure métallique fibreuse sera donc démontable, et son montage et son démontage se feront au moins en partie par rotation de celui-ci.

Le brûleur radiant 100 à structure métallique fibreuse peut être vissé directement sur la plaque de cuisson 1, l'ouverture associée 4 présentant alors un filetage correspondant au filetage extérieur prévu latéralement sur ledit brûleur radiant. Cette solution (non illustrée ici) est cependant délicate à mettre en oeuvre dans la mesure ou l'obtention d'un tel filetage sur une plaque en un matériau tel que la vitrocéramique reste délicate : on pourra alors préférer l'une des solutions illustrées sur les figures 3a à 3c.

Sur la figure 3a, le brûleur radiant 100 est vissé par l'intermédiaire d'un insert 7 sur la plaque de cuisson 1. L'insert 7, qui peut être métallique, en céramique, ou en tout autre matériau convenable, est moulé ou collé sur la plaque de cuisson 1. Il se présente ici sous la forme d'une bague à section en L, filetée intérieurement en correspondance avec un filetage extérieur prévu latéralement sur le brûleur radiant 100 : l'ouverture associée 4 présente alors un bord lisse, et on évite d'avoir à réaliser un filetage de la plaque de cuisson au niveau de ladite ouverture.

Sur la figure 3b, le brûleur radiant 100 présente une extension inférieure 107 filetée extérieurement, pour un vissage sur un puits taraudé 9 solidaire du fond (F) de l'ensemble de cuisson : on retrouve le même avantage que précédemment dans la mesure où le bord de l'ouverture 4 peut être lisse. II peut s'avérer avantageux, si nécessaire, de prévoir un joint 8 en matériau résistant à haute température pour parfaire l'étanchéité lorsque le brûleur radiant est vissé pour sa position de fonctionnement.

Sur la figure 3c, le brûleur radiant 100 est relié par un système à baïonnette ou à rampe inclinée à une pièce séparée disposée sous la plaque de cuisson 1, coaxialement à l'axe 10 de l'ouverture associée 4. Comme cela est visible sur la figure, le brûleur 100 est ici reçu dans un boîtier fixe 102 présentant des ergots 103 saillant vers l'intérieur, lesdits ergots étant reçus dans des fentes associées 104 ménagées à la périphérie du brûleur radiant 100. Les fentes 104 sont essentiellement horizontales (en partie), conformément à une liaison du type à baîonnette, de sorte qu'il est avantageux de prévoir un ressort hélicoïdal 106 logé entre le fond 105 du boîtier fixe 102 et la partie inférieure du brûleur radiant 100, ledit ressort étant comprimé lorsque ledit brûleur radiant est monté en position de fonctionnement. Ainsi, il suffit d'imprimer une légère rotation au brûleur radiant 100 pour que les ergots 103 parviennent à la partie verticale des fentes 104, le ressort hélicoîdal 106 réalisant alors l'émergence du brûleur radiant 100, ce qui facilite considérablement la préhension dudit brûleur lorsqu'on veut le démonter pour le nettoyer ou le remplacer.

Ainsi que cela sera expliqué plus loin, le boîtier fixe précité peut avantageusement former en même temps la chambre de mélange air/gaz du brûleur radiant 100 à structure métallique fibreuse.

Ces différentes solutions sont particulièrement simples, et préservent les exigences esthétiques qui interdisent toute aspérité pouvant servir de prise pour le démontage, tout en évitant de prévoir des ouvertures supplémentaires par où les débordements pourraient pénétrer. Le blocage en position de fonctionnement pourra se faire par encliquetage ou par un système à bille, ou par tout moyen équivalent (non représenté ici).

Les figures 1 à 3c qui viennent d'être décrites ont servi à illustrer l'implantation des brûleurs radiants à structure métallique fibreuse dans la plaque de cuisson, et leur mode de fixation (avec une éventuelle possibilité de démontage), la structure proprement dite de la partie active des brûleurs radiants étant seulement schématisée.

On va maintenant décrire plus en détail la structure des brûleurs radiants à structure métallique utilisés dans le cadre de l'invention.

Il convient tout d'abord d'observer que les brûleurs radiants à fibres métalliques sont très intéressants dans la mesure où une partie importante de l'énergie (20 à 30 %) est directement transmise sous forme radiante, ce qui améliore considérablement le rendement de cuisson de tels brûleurs, et où la résistance mécanique est très élevée (surtout si les fibres sont frittées), ce qui permet de résister aux chocs thermiques (en cas de débordement liquide ou solide) et au nettoyage ménager (par grattage ou autre), contrairement aux brûleurs à gaz en céramique perforée mentionnés plus haut. Le matériau en fibres métalliques présente en outre une très faible inertie thermique grâce à la conductibilité des fibres et à la porosité élevée. La quantité de chaleur accumulée est faible. et elle est très aisément restituée. Pour bénéficier totalement de cet avantage, il convient cependant que l'ensemble de la surface en contact avec les produits de combustion offre la même qualité : un revêtement isolant résistant à haute température peut alors constituer une solution acceptable lorsque le matériau fibreux ne recouvre pas toute la surface du brûleur. Il convient également de veiller à éviter les ponts thermiques pour empêcher une conduction défavorable entre la surface de combustion et la chambre de combustion : on pourra ainsi prévoir une protection thermique supplémentaire au niveau des zones périphériques qui sont tassées pour assurer la fixation du brûleur, et éventuellement aussi une protection amont sur les zones du brûleur non recouvertes de matériau fibreux.

De tels brûleurs fibreux métalliques peuvent fonctionner soit en mode rayonnant (combustion de surface portant à incandescence les fibres les plus superficielles), soit en mode flamme bleue lorsque la vitesse de circulation du mélange air-gaz dans le milieu poreux devient supérieure à la vitesse de propagation de flamme du même mélange. Pour obtenir ce mode de fonctionnement, on peut soit augmenter la puissance surfacique admise aux brûleurs, soit diminuer la vitesse de propagation en modifiant le rapport air/gaz. En mode radiant, de tels brûleurs émettent peu d'oxydes NOx (20 à 40 ppm en combustion stoechiométrique pour 200 à 400 ppm dans un brûleur classique).

On utilisera par exemple des fibres métalliques réalisées à partir d'un matériau commercialisé sous la marque FECRALLOY® de 22 microns de diamètre et 4 mm de longueur, fibres qui sont disposées de manière aléatoire parallèlement au plan de support puis comprimées et frittées pour fournir un matériau de porosité comprise entre 80 et 85 %, et de variation de porosité extrêmement faible. On pourra en variante utiliser d'autres alliages réfractaires pour réaliser le matériau fibreux, ou certaines fibres céramiques équivalentes. Le matériau fini se présente alors sous la forme d'une couche d'épaisseur comprise entre 1 et 4 mm, une épaisseur de 2 mm présentant un compromis coût/performances donnant tout à fait satisfaction.

On pourra d'ailleurs se référer au document EP-A-0 157 432, incorporé ici à titre de référence, dans lequel est décrit un matériau fibreux poreux métallique particulièrement bien adapté à la réalisation d'un brûleur à gaz du type précité. Un tel matériau fibreux permet en effet de réaliser des brûleurs dont la souplesse de réglage est élevée (rapport entre la puissance maximale et la puissance minimale supérieur à 4).

La figure 4 illustre plus en détail un brûleur radiant 100 à structure métallique fibreuse, qui comporte un corps de brûleur 150 supportant une épaisseur de matériau fibreux sous forme d'une plaque 152 fermant la chambre de mélange air-gaz 151. La couche métallique fibreuse 152 est fixée au corps 150 par tout moyen, ici schématisé par un anneau de sertissage 153, ici à section en forme de T, dont une aile recouvre le bord de l'ouverture 4 de la plaque de cuisson 1, avec interposition d'un joint plat 153′, par exemple en silicone, garantissant la souplesse requise pour le montage et une parfaite étanchéité aux débordements. On pourra en variante utiliser une compression par vissage de couvercle, un collage par colle céramique, un rivetage, un agrafage, ou un vissage. Il peut s'avérer également avantageux de prévoir un dispositif d'homogénéisation et de répartition, dispositif ici schématisé sous la forme d'une grille 154, qui permet une alimentation homogène sur toute la face arrière de la plaque de matériau fibreux 152, en évitant la formation de parcours préférentiels.

Il est par ailleurs possible de moduler les surfaces chauffantes des brûleurs radiants utilisés en fonction de la puissance et du dimensionnement desdits brûleurs.

Le brûleur radiant précédemment décrit en référence à la figure 4 comporte en effet une face supérieure 101 d'une seule pièce (plaque 152), de façon que ladite face constitue une surface radiante unique, active dans sa totalité.

Il peut cependant s'avérer intéressant de diviser la surface radiante et d'utiliser une pluralité de surfaces radiantes disjointes, plus petites, formant chacune un sous-ensemble de brûleur, comme illustré aux figures 5 à 7, les figures 8 et 9 illustrant le corps de brûleur associé.

On distingue en effet sur ces figures un brûleur radiant 100 à structure métallique fibreuse dont la face supérieure 101 comporte une pluralité de surfaces radiantes disjointes, grâce à des plaquettes 152′ (ici treize plaquettes) affleurant au niveau de la face supérieure 101′ d'un support commun 160.

Le support commun 160 présente inférieurement un bord à saillies 165 permettant un montage du type à baïonnette sur le corps de brûleur 150, en coopérant avec les saillies homologues 169 dudit corps. Une gorge périphérique 167 est prévue sur le corps de boîtier 150, pour disposer un joint d'étanchéité 168 qui assure, outre l'étanchéité au gaz de la chambre 151, un rattrapage de jeu au niveau de la liaison d'accouplement à baïonnette (le joint 168 est légèrement comprimé au montage pour conserver un effet ressort permettant de garantir ce rattrapage de jeu). Le corps de brûleur 150, réalisé en métal ou en matière plastique compatible avec le matériau du support commun (compatibilité à la fois thermique, et mécanique pour le glissement relatif), repose par son fond 166 sur le fond F de l'ensemble de cuisson, avec éventuellement interposition d'un matelas fibreux de faible épaisseur (non representé ici) servant pour l'isolation thermique et contribuant éventuellement aussi au rattrapage de jeu. Le corps de brûleur 150 définit en même temps la chambre 151 de mélange air/gaz du brûleur radiant, ledit mélange arrivant par une entrée latérale 155, ladite chambre communiquant directement avec un espace central inférieur 162 du support commun 160 dans lequel débouchent des ouvertures allongées 161 pratiquées dans la paroi supérieure dudit support commun. Ces ouvertures allongées 161 présentent supérieurement un épaulement 163 permettant de supporter les plaquettes 152′ de matériau à fibres métalliques, dont les fibres sont de préférence frittées pour augmenter la résistance mécanique desdites plaquettes. Les plaquettes 152′ affleurent ainsi au niveau de la face supérieure essentiellement plane 101′ du support commun 160, laquelle face supérieure se prolonge radialement par un bord périphérique légèrement bombé 101˝ venant recouvrir le bord de l'ouverture 4 de la plaque de cuisson 1. Comme cela est visible sur la figure 5, le support commun 160 est en appui sur la plaque de cuisson 1 par la face inférieure 164 de son bord périphérique 101˝, avec interposition d'un joint plat 164′ réalisé de préférence en silicone, qui garantit à la fois une parfaite étanchéité aux débordements et une souplesse de rattrapage de jeu.

Avec cette disposition, le mélange air/gaz arrivant par le conduit d'entrée 155 pénètre dans la chambre 151 qui est ainsi commune à toutes les surfaces radiantes disjointes 152′.

Ainsi que cela est mieux visible sur la figure 7, les surfaces radiantes disjointes 152′ ont, en vue de dessus, une forme allongée, et sont de préférence disposées parallèlement à une direction commune A. Il va de soi cependant que l'on pourra utiliser des formes et/ou des dispositions différentes pour ces surfaces radiantes disjointes.

Le support commun 160 est par exemple constitué par un bloc métallique, avantageusement revêtu d'une couche extérieure de protection.

On notera également la présence sur la face supérieure du support commun 160 de plots bombés 2˝, 3˝, avec ici deux plots centraux 2˝ et quatre plots périphériques 3˝, permettant de surélever de quelques millimètres le récipient à chauffer, ces plots bombés étant ici intégrés audit support commun. On pourra en variante prévoir des plots bombés rapportés et démontables.

A titre indicatif, avec un support commun circulaire ayant un diamètre extérieur de l'ordre de 190 mm, les plaquettes 152′ auront une longueur de l'ordre de 40 à 60 mm, une largeur de l'ordre de 8 à 10 mm, et une épaisseur d'environ 2 mm, et les plots bombés sailleront de 5 à 8 mm au-dessus du plan de la face supérieure du brûleur radiant.

La figure 10 illustre schématiquement un mode avantageux d'alimentation d'un brûleur radiant de l'ensemble de cuisson conforme à l'invention.

On distingue ainsi une conduite 300 d'amenée de gaz, équipée d'un détendeur 301, et débouchant dans un venturi 302 ; l'air est amené par une conduite 304 au moyen d'un ventilateur 303. Ainsi, chaque brûleur radiant 100 est alimenté en air par un ventilateur 303 associé, et l'air (produit par le venturi associé 302) induit via le venturi au niveau du col de celui-ci le gaz nécessaire à la confection du mélange. La pression de gaz est réglée par le détendeur associé 301, lequel est de préférence piloté, grâce à une boucle 305, par la pression du mélange air-gaz qui est finalement amené par la conduite 306 au brûleur radiant 100. La commande du ventilateur 303, qui permet de faire varier le débit d'air et donc la puissance du brûleur, peut se faire par un variateur électrique associé : ceci permet de supprimer la présence d'actionneurs électriques ou électro-mécaniques, et d'équiper l'ensemble de cuisson de touches sensibles.

## Revendications

1. Ensemble de cuisson pour cuisinière ou table de cuisson, comportant une plaque de cuisson en matériau vitrocéramique ou analogue et au moins un brûleur à gaz radiant permettant de chauffer un récipient, caractérisé en ce que ladite plaque de cuisson comporte une ouverture associée audit brûleur à gaz pour permettre une action directe dudit brûleur à gaz par ladite ouverture lorsque ce brûleur est utilisé, et en ce que ce brûleur à gaz (100) est un brûleur radiant à structure métallique fibreuse, dont la face supérieure (101) est essentiellement plane et affleure au niveau du plan supérieur (P) de la plaque de cuisson (1), ledit brûleur radiant (100) étant agencé de façon à obturer l'ouverture associée (4).

2. Ensemble de cuisson selon la revendication 1, caractérisé par le fait que le brûleur radiant (100) à structure métallique fibreuse est démontable pour être nettoyé, le montage et le démontage dudit brûleur radiant se faisant au moins en partie par rotation de celui-ci.

3. Ensemble de cuisson selon la revendication 2, caractérisé par le fait que le brûleur radiant (100) à structure metallique fibreuse est vissé directement sur la plaque de cuisson (1), l'ouverture associée (4) présentant alors un filetage correspondant au filetage extérieur prévu latéralement sur ledit brûleur radiant.

4. Ensemble de cuisson selon ia revendication 2, caractérisé par le fait que le brûleur radiant (100) à structure métallique fibreuse est vissé par l'intermédiaire d'un insert (7) sur la plaque de cuisson (1), l'ouverture associée (4) étant alors lisse, et ledit insert présentant intérieurement un filetage correspondant au filetage extérieur prévu latéralement sur ledit brûleur radiant.

5. Ensemble de cuisson selon la revendication 2, caractérisé par le fait que le brûleur radiant (100) à structure métallique fibreuse est vissé par sa portion inférieure (107) sur un puits de vissage (9) solidaire du fond (F) dudit ensemble, un joint d'étanchéité (8) résistant à haute température étant prévu entre l'ouverture associée (4) et le bord latéral adjacent dudit brûleur radiant.

6. Ensemble de cuisson selon la revendication 2, caractérisé par le fait que le brûleur radiant (100) à structure métallique fibreuse est relié par un système à baïonnette ou à rampe inclinée à un boîtier fixe (102 ; 150) disposé sous la plaque de cuisson (1), coaxialement à l'ouverture associée (4).

7. Ensemble de cuisson selon la revendication 6, caractérisé par le fait que le boîtier fixe (150) forme en même temps la chambre (151) de mélange air/gaz du brûleur radiant (100) à structure métallique fibreuse.

8. Ensemble de cuisson selon l'une des revendications 2 à 7, caractérisé par le fait qu'un ressort hélicoïdal (106) est associé au brûleur radiant (100) à structure métallique fibreuse, en étant comprimé lorsque ledit brûleur radiant est en position de fonctionnement, de façon à faciliter l'émergence dudit brûleur radiant lors du démontage de celui-ci.

9. Ensemble de cuisson selon l'une des revendications 1 à 8, caractérisé par le fait que la plaque de cuisson (1) présente des reliefs saillants (2. 3) organisés autour de l'ouverture (4) associée au brûleur radiant (100) à structure métallique fibreuse pour supporter le récipient à chauffer au-dessus de la face supérieure (101) dudit brûleur radiant.

10. Ensemble de cuisson selon la revendication 9, caractérisé par le fait que les reliefs saillants (2, 3) sont des ondulations ou cannelures d'une pièce avec la plaque de cuisson (1), ladite piaque de cuisson étant de préférence réalisée en verre moulé ou en vitroceramique, ou encore en un matériau massif constitué par des substances minérales enrobées d'un liant en polymère organique.

11. Ensemble de cuisson selon l'une des revendications 1 à 8, caractérisé par le fait que la face supérieure (101) du brûleur radiant (100) à structure métallique fibreuse présente des reliefs saillants (2′, 3′: 2˝, 3˝) pour supporter le récipient à chauffer au-dessus de ladite face supérieure.

12. Ensemble de cuisson selon la revendication 11, caractérisé par le fait que les reliefs saillants (2′, 3′) sont des cannelures, nervures, ou analogues.

13. Ensemble de cuisson selon la revendication 11, caractérisé par le fait que les reliefs saillants (2˝, 3˝) sont des plots bombés.

14. Ensemble de cuisson selon la revendication 13, caractérisé par le fait que les plots bombés (2˝, 3˝) sont intégrés au brûleur radiant (100) à structure métallique fibreuse ou au support (160) dudit brûleur radiant.

15. Ensemble de cuisson selon la revendication 13, caractérisé par le fait que les plots bombés (2˝, 3˝) sont rapportés et démontables.

16. Ensemble de cuisson selon l'une des revendications 1 à 15, caractérisé par le fait que la face supérieure (101) du brûleur radiant (100) à structure métallique fibreuse est d'une seule pièce, de façon que ladite face constitue une surface radiante unique (plaque 152), active dans sa totalité.

17. Ensemble de cuisson selon l'une des revendications 1 à 15, caractérisé par le fait que la face supérieure (101) du brûleur radiant (100) à structure métallique fibreuse comporte une pluralité de surfaces radiantes disjointes (plaquettes 152′) affleurant au niveau de la face supérieure (101′) d'un support commun (160).

18. Ensemble de cuisson selon la revendication 17, caractérisé par le fait que les surfaces radiantes disjointes (152′) ont, en vue de dessus, une forme allongée, et sont de préférence disposées parallèlement à une direction commune (A).

19. Ensemble de cuisson selon la revendication 17 ou 18, caractérisé par le fait que le support commun (160) obture l'ouverture (4) associée au brûleur radiant (100) en recouvrant le bord de ladite ouverture, et est relié, de préférence par un système à baîonnette, à un boîtier fixe (150) disposé sous la plaque de cuisson (1), coaxialement à ladite ouverture, ledit boîtier fixe formant une chambre de mélange air/gaz (151) commune à toutes les surfaces radiantes disjointes (152′).

20. Ensemble de cuisson selon la revendication 19, caractérisé par le fait que le support commun (160) est un bloc métallique, de préférence protégé extérieurement par un revêtement.

21. Ensemble de cuisson selon l'une des revendications 1 à 20, caractérisé par le fait que chaque brûleur radiant (100) à structure métallique fibreuse est alimenté en air par un ventilateur associé (303), cet air induisant le gaz nécessaire à la confection du mélange via un venturi (302) au niveau du col duquel est injecté le gaz.

## Patentansprüche

1. Kochanordnung für einen Küchenherd oder ein Kochfeld mit einer Kochplatte aus einem glaskeramischen oder analogen Material und wenigstens einem Gasstrahlungsbrenner, der ein Gefäß erhitzen kann, dadurch gekennzeichnet, daß die Kochplatte eine dem Gasbrenner zugeordnete Öffnung aufweist, um eine direkte Wirkung des Gasbrenners über diese Öffnung zu ermöglichen, wenn der Brenner benutzt wird, und daß der Gasbrenner (100) ein Strahlungsbrenner mit Metallfaserstruktur ist, dessen obere Außenfläche (101) im wesentlichen eben ist und mit der Höhe der Oberfläche (P) der Kochplatte (1) fluchtet, wobei der Strahlungsbrenner (100) so angeordnet ist, daß er die zugeordnete Öffnung (4) verschließt.

2. Kochanordnung nach Anspruch 1, dadurch gekennzeichnet, daß der Strahlungsbrenner (100) mit Metallfaserstruktur ausbaubar ist, um ihn zu reinigen, wobei der Einbau und der Ausbau des Strahlungsbrenners wenigstens teilweise dadurch erfolgen, daß dieser gedreht wird.

3. Kochanordnung nach Anspruch 2, dadurch gekennzeichnet, daß der Strahlungsbrenner (100) mit Metallfaserstruktur direkt an die Kochplatte (1) geschraubt ist, wobei die zugeordnete Öffnung (4) ein Gewinde aufweist, das einem Außengewinde entspricht, das seitlich am Strahlungsbrenner vorgesehen ist.

4. Kochanordnung nach Anspruch 2, dadurch gekennzeichnet, daß der Strahlungsbrenner (100) mit Metallfaserstruktur über einen Einsatz (7) an die Kochplatte (1) geschraubt ist, die zugeordnete Öffnung (4) somit glatt ist und der Einsatz innen ein Gewinde aufweist, das einem Außengewinde entspricht, das seitlich am Strahlungsbrenner vorgesehen ist.

5. Kochanordnung nach Anspruch 2, dadurch gekennzeichnet, daß der Strahlungsbrenner mit Metallfaserstruktur an seinem unteren Teil (107) in einen Schraubschacht (9) geschraubt ist, der fest mit dem Boden (F) der Anordnung verbunden ist, und eine hochtemperaturbeständige Dichtung (8) zwischen der zugeordneten Öffnung (4) und dem benachbarten Seitenrand des Strahlungsbrenners vorgesehen ist.

6. Kochanordnung nach Anspruch 2, dadurch gekennzeichnet, daß der Strahlungsbrenner (100) mit Metallfaserstruktur über ein bajonetartiges oder schrägrampenartiges System mit einem festen Gehäuse (102, 150) verbunden ist, das unter der Kochplatte (1) koaxial zur zugeordneten Öffnung (4) angeordnet ist.

7. Kochanordnung nach Anspruch 6, dadurch gekennzeichnet, daß das feste Gehäuse (150) gleichzeitig die Kammer (151) zum Mischen von Luft und Gas für den Strahlungsbrenner (100) mit Metallfaserstruktur bildet.

8. Kochanordnung nach einem der Ansprüche 2 bis 7, dadurch gekennzeichnet, daß dem Strahlungsbrenner (100) mit Metallfaserstruktur eine Schraubenfeder (106) zugeordnet ist, die zusammengedrückt wird, wenn der Strahlungsbrenner in seiner Betriebsposition angeordnet wird derart, daß das Hochkommen des Strahlungsbrenners bei seinem Ausbau erleichtert ist.

9. Kochanordnung nach einem der Ansprüche 1 bis 8, dadurch gekennzeichnet, daß die Kochplatte (1) vorstehende Erhöhungen (2, 3) aufweist, die um die Öffnung (4) herum angeordnet sind, die dem Strahlungsbrenner (100) mit Metallfaserstruktur zugeordnet ist, um das zu erhitzende Gefäß über der oberen Außenfläche (101) des Strahlungsbrenners zu halten.

10. Kochanordnung nach Anspruch 9, dadurch gekennzeichnet, daß die vorstehenden Erhöhungen (2, 3) Wellungen oder Rillungen in einem Stück mit der Kochplatte (1) sind, wobei die Kochplatte vorzugsweise aus Pressglas oder einer Glaskeramik oder auch aus einem massiven Material gebildet ist, das aus Mineralstoffen besteht, die mit einem Bindemittel aus einem organischen Polymermaterial ummantelt sind.

11. Kochanordnung nach einem der Ansprüche 1 bis 8, dadurch gekennzeichnet, daß die Oberfläche (101) des Strahlungsbrenners (100) mit Metallfaserstruktur vorstehende Erhöhungen (2′, 3′, 2˝, 3˝) aufweist, um das zu erhitzende Gefäß über dieser Oberfläche zu halten.

12. Kochanordnung nach Anspruch 11, dadurch gekennzeichnet, daß die vorstehenden Erhöhungen (2′, 3′) Rillungen, Rippen oder ähnliches sind.

13. Kochanordnung nach Anspruch 11, dadurch gekennzeichnet, daß die vorstehenden Erhöhungen (2˝, 3˝) gewölbte Ansätze sind.

14. Kochanordnung nach Anspruch 13, dadurch gekennzeichnet, daß die gewölbten Ansätze (2˝, 3˝) mit dem Strahlungsbrenner (100) mit Metallfaserstruktur oder dem Halter (160) des Strahlungsbrenners integriert sind.

15. Kochanordnung nach Anspruch 13, dadurch gekennzeichnet, daß die gewölbten Ansätze (2˝, 3˝) aufgesetzt sind und abnehmbar sind.

16. Kochanordnung nach einem der Ansprüche 1 bis 15, dadurch gekennzeichnet, daß die Oberfläche (101) des Strahlungsbrenners (100) mit Metallfaserstruktur aus einem Stück besteht, derart, daß diese Fläche eine einzige Strahlungsfläche (Platte 152) bildet, die insgesamt wirksam ist.

17. Kochanordnung nach einem der Ansprüche 1 bis 15, dadurch gekennzeichnet, daß die Oberfläche (101) des Strahlungsbrenners (100) mit Metallfaserstruktur mehrere getrennte Strahlungsflächen (Platten 152′) umfaßt, die auf der Höhe der Oberfläche (101′) eines gemeinsamen Halters (160) fluchten.

18. Kochanordnung nach Anspruch 17, dadurch gekennzeichenet, daß die getrennten Strahlungsflächen (152) in einer Draufsicht eine langgestreckte Form haben und vorzugsweise parallel zu einer gemeinsamen Richtung (A) angeordnet sind.

19. Kochanordnung nach Anspruch 17 oder 18, dadurch gekennzeichnet, daß der gemeinsame Halter (16) die Öffnung (4), die dem Strahlungsbrenner (100) zugeordnet ist, verschließt, wobei er den Rand der Öffnung überdeckt, und vorzugsweise über ein bajonetartiges System mit einem festen Gehäuse (150) verbunden ist, das unter der Kochplatte (1) koaxial zu dieser Öffnung angeordnet ist, wobei das feste Gehäuse eine Kammer (151) zum Mischen von Luft und Gas bildet, die allen getrennten Strahlungsflächen (152′) gemeinsam ist.

20. Kochanordnung nach Anspruch 19, dadurch gekennzeichnet, daß der gemeinsame Halter (160) ein Metallblock ist, der vorzugsweise außen durch einen Überzug geschützt ist.

21. Kochanordnung nach einem der Ansprüche 1 bis 20, dadurch gekennzeichnet, daß jeder Strahlungsbrenner (100) mit Metallfaserstruktur mit Luft über ein zugehöriges Gebläse (303) versorgt wird, wobei diese Luft das zum Erstellen des Gemisches notwendige Gas über einen Venturi (302) zuführt, auf dessen Halshöhe das Gas eingeblasen wird.

## Claims

1. A cooking assembly for a cooker or a cooking top, comprising a cooking plate of vitroceramic or the like and at least one radiant gas burner enabling a receptacle to be heated, characterized in that said cooking plate includes an opening associated with said gas burner to enable said gas burner to act directly through said opening when said burner is in use, and in that the gas burner (100) is a radiant burner having a metal fiber structure with its top face (101) being essentially plane and flush with the top surface (P) of the cooking plate (1), said radiant burner (100) being organized so as to close the associated opening (4).

2. A cooking assembly according to claim 1, characterized by the fact that the metal fiber structure radiant burner (100) is dismountable for cleaning purposes, with mounting and dismounting of said radiant burner being performed at least in part by rotating said burner.

3. A cooking assembly according to claim 2, characterized by the fact that the metal fiber structure radiant burner (100) is screwed directly to the cooking plate (1), the associated opening (4) being provided with a thread that corresponds to an outside thread provided on the side of said radiant burner.

4. A cooking assembly according to claim 2, characterized by the fact that the metal fiber structure radiant burner (100) is screwed to the cooking plate (1) by means of an insert (7), the associated opening (4) then being smooth, and said insert having an inside thread that corresponds to an outside thread provided on the outside of said radiant burner.

5. A cooking assembly according to claim 2, characterized by the fact that the metal fiber structure radiant burner (100) is screwed via its bottom end (107) to a screw well (9) secured to the bottom (F) of said assembly, a sealing ring (8) that withstands high temperature being provided between the associated opening (4) and the adjacent side wall of said radiant burner.

6. A cooking assembly according to claim 2, characterized by the fact that the metal fiber structure radiant burner (100) is connected by means of a bayonet system or by means of a sloping ramp system to a stationary housing (102: 150) disposed beneath the cooking plate (1) coaxially with the associated opening (4).

7. A cooking assembly according to claim 6, characterized by the fact that the stationary housing (150) simultaneously forms an air/gas mixture chamber (151) for the metal fiber structure radiant burner (100).

8. A cooking assembly according to any one of claims 2 to 7, characterized by the fact that a helical spring (106) is associated with the metal fiber structure radiant burner (100) by being compressed when said radiant burner is in an operating position, thereby making it easier to extract said radiant burner when dismounting it.

9. A cooking assembly according to any one of claims 1 to 8, characterized by the fact that the cooking plate (1) has projections (2, 3) disposed around the opening (4) associated with the metal fiber structure radiant burner (100) for the purpose of supporting the receptacle to be heated over the top face (101) of said radiant burner.

10. A cooking assembly according to claim 9, characterized by the fact that the projections (2, 3) are corrugations or ridges that are integral with the cooking plate (1), said cooking plate being preferably made of molded glass or of vitroceramic, or else of a solid material constituted by inorganic substances coated with an organic polymer binder.

11. A cooking assembly according to any one of claims 1 to 8, characterized by the fact that the top face (101) of the metal fiber structure radiant burner (100) has projections (2′, 3′; 2˝, 3˝) for supporting the receptacle to be heated over said top face.

12. A cooking assembly according to claim 11, characterized by the fact that the projections (2′, 3′) are ridges, ribs, or the like.

13. A cooking assembly according to claim 11, characterized by the fact that the projections (2˝, 3˝) are rounded studs.

14. A cooking assembly according to claim 13, characterized by the fact that the rounded studs (2˝, 3˝) are integral with the metal fiber structure radiant burner (100) or with the support (160) for said radiant burner.

15. A cooking assembly according to claim 13, characterized by the fact that the rounded studs (2˝, 3˝) are added on and are removable.

16. A cooking assembly according to any one of claims 1 to 15, characterized by the fact that the top face (101) of the metal fiber structure radiant burner (100) is constituted by a single piece such that said face constitutes a single radiant surface (plate 152) which is active over its entire area.

17. A cooking assembly according to any one of claims 1 to 15, characterized by the fact that the top face (101) of the metal fiber structure radiant burner (100) includes a plurality of disjoint radiant of surfaces (plates 152′) that are flush with the level of the top face (101′) of a common support (160).

18. A cooking assembly according to claim 17, characterized by the fact that the disjoint of radiant of surfaces (152′) are elongate in shape when seen from above, and are preferably disposed parallel to a common direction (A).

19. A cooking assembly according to claim 17 or 18, characterized by the fact that the common support (160) closes the opening (4) associated with the radiant burner (100) and covers the edge of said opening, and is connected, preferably by means of a bayonet system, to a stationary housing (150) disposed beneath the cooking plate (1) coaxially with said opening, said stationary housing constituting an air/gas mixture chamber (151) common to all of the disjoint radiant of surfaces (152′).

20. A cooking assembly according to claim 19, characterized by the fact that the common support (160) is a metal block, which is preferably externally protected by means of a coating.

21. A cooking assembly according to any one of claims 1 to 20, characterized by the fact that each metal fiber structure radiant burner (100) is fed with air by means of an associated fan (303), said air drawing in the gas required for making up the mixture by means of a venturi (302), the gas being injected through the throat of the venturi.
